# EUROPÄISCHE PATENTSCHRIFT

(11) **EP 1 383 688 B1**
(45) Veröffentlichungstag und Bekanntmachung des Hinweises auf die Patenterteilung: **15.12.2004**
(21) Anmeldenummer: 02735273.1
(22) Anmeldetag: 19.04.2002
(51) Int. Cl.: B65D 41/17, B65D 50/04

(54) **MIT EINEM FLASCHENBEHÄLTNIS ZUSAMMENWIRKENDE VERSCHLUSSKAPPE**
CLOSURE CAP COOPERATING WITH A BOTTLE CONTAINER
CAPUCHON DE FERMETURE COOPERANT AVEC UNE BOUTEILLE

(30) Priorität: 02.05.2001 DE 10121448
(43) Veröffentlichungstag der Anmeldung: 28.01.2004
(73) Patentinhaber: Alpla-Werke Alwin Lehner GmbH und Co. KG, 6971 Hard (AT)
(72) Erfinder: SUFFA, Udo, 96524 Gefell (DE)
(74) Vertreter: Müller, Enno, Dipl.-Ing.
(86) Internationale Anmeldenummer: PCT/EP2002/004339
(87) Internationale Veröffentlichungsnummer: WO 2002/087984

(56) Entgegenhaltungen:
- WO-A-01/28868
- DE-A- 19 824 714

## Beschreibung

Die Erfindung bezieht sich auf eine mit einem Flaschenbehältnis zusammenwirkende Verschlusskappe, wobei an dem Flaschenhals des Flaschenbehältnisses ein Rastvorsprung und an der Verschlusskappe ein Untergreifvorsprung ausgebildet ist, und wobei weiter der Verschlusskappe ein Einsatzteil zugeordnet ist, welches Einsatzteil auf dem Flaschenhals befestigbar ist.

Eine mit dem Flaschenhals eines Flaschenbehältnisses verbindbare Verschlusskappe dieser Art ist durch die DE-OS 198 24 714 bekannt. Der Untergreifvorsprung ist dort als Ring ausgebildet. Der weist einen zum Überlaufen des Rastvorsprunges ausreichenden Längenvorrat auf, mit der Wirkung einer hoch wirksamen elastischen Rückstellung. Der Untergreifvorsprung, d. h. Ring, lässt sich praktisch wie eine Halsschlinge wirkend aufprellen. Durch ansteigenden Verlauf von Rastvorsprung und Untergreifvorsprung im Verein mit Auslaufenden des Rastvorsprunges kann die Verschlusskappe abgeschraubt und wieder zugeschraubt werden. Als Gebindesicherung ist ein Betätigungsgeheimnis angewandt. Des Weiteren ist in einem Ausführungsbeispiel des Vorläufers ein Einsatzteil zugeordnet. Über dieses lässt sich die von Hause aus relativ groß ausgebildete Ausgabeöffnung minimieren, so dass man anstelle eines Fließstrahls auch einen kraftvollen Spritzstrahl ausbringen kann, eben unter Ausbildung einer Spritztülle am Einsatzteil.

Aufgabe der Erfindung ist es, ein gattungsgemäßes Flaschenbehältnis mit Verschlusskappe bezüglich des Einsatzteiles baulich vorteilhaft und funktionssicher auszubilden.

Diese Aufgabe ist zunächst und im Wesentlichen bei einer Verschlusskappe mit Flaschenbehältnis mit den Merkmalen des Anspruchs 1 gelöst, wobei darauf abgestellt ist, dass das Einsatzteil Mittel aufweist zur drehgesicherten Halterung auf dem Flaschenhals und dass die auf das Einsatzteil aufprellbare Verschlusskappe von dem Einsatzteil abschraubbar ist. Auf diese Weise ist ein vorteilhafter Adapter erzielt, bei dem sich das erläuterte vorteilhafte Ring-Fesselungsprinzip nicht nur zwischen dem Flaschenbehältnis und dem Einsatzteil anwenden lässt, sondern auch zwischen dem nun einen querschnittsverringerten Hals bietenden Einsatzteil und der dieses überfangenden Verschlusskappe. Obwohl die Öffnungs- bzw. Schließbetätigungskräfte der Verschlusskappe über das Einsatzteil fließen, kommt es nicht zu einer durch Reibschluss vermittelten Drehmitnahme; das schon über eine Rauhung erzielbare Mittel zur drehsicheren Halterung hält das Einsatzteil betriebssicher fest. Das Aufprellen der Funktionsteile bringt hier so den Vorteil einer schnellen Montage. Verschlusskappe und Einsatzteil können schon im Wege der Vormontage zu einer letztzuordbaren Einheit verbunden sein, so dass als letzter Schritt bloß noch der Flaschenhals geschlossen werden muss. Demzufolge ist es auch von generellem Vorteil, dass an dem Einsatzteil ein Untergreifvorsprung ausgebildet ist zur Zusammenwirkung mit dem Rastvorsprung an dem Flaschenbehältnis. So ist im Prinzip auch hier darauf abgestellt, dass der Untergreifvorsprung des Einsatzteiles an einem umfangsmäßig: umlaufenden Ring ausgebildet ist, der in Umfangsrichtung einen zum Überlaufen des Rastvorsprunges ausreichenden, unter elastischer Rückstellung nutzbaren Längenvorrat aufweist. Das alles kann mit einer maximalen Dünnwandigkeit des Ringes erreicht werden. Letzteres bedeutet Materialersparnis. Die größere bauliche Erstreckung liegt in Steckrichtung.
Es genügt ein lang rechteckiger Querschnitt eines solchen Ringes, um den an einem eine Ausgabeöffnung aufweisenden Flaschenhals ausgebildeten Rastvorsprung sicher zu überwinden. Sind keine Aussteuermittel vorgesehen, so liegt danach eine irreversible Verrastung mit dem Flaschenhals, respektive dem Flaschenbehältnis, vor. Weiter ist vorgesehen, dass der Rastvorsprung an einem eine Halsöffnung aufweisenden Flaschenhals ausgebildet ist und dass der Rastarm im Wesentlichen parallel zu einer Längsmittelachse der Ausgabeöffnung verläuft.
Das lässt die Übertragung ausreichender Prellkräfte schadfrei zu. Ein besonders standstabiler Rastarm liegt vor, wenn dieser an der Ringform partizipiert. Eine vorteilhafte Lösung wird erreicht, wenn zwei im Wesentlichen einander gegenüberliegende Rastarme ausgebildet sind. Der Längenvorrat ist einfach aufgrund einer Wellenausbildung des Ringes erreicht. Dabei genügt es, wenn nur ein Teil des Ringes in Umfangsrichtung onduliert ist. Die aus einer normalen Kreis-Ringkontur abweichende Zone des Längenvorrats kann aber auch so realisiert sein, dass der Längenvorrat durch eine Ausfederbarkeit im Bereich der Anbindung an den Rastarm des Ringes gebildet ist. Das gilt entsprechend für beide Rastarme, und zwar beidseitig. Weiter ist vorgesehen, dass der Ring im Wesentlichen senkrecht zu den Rastarmen verläuft. Sodann bringt die Erfindung in Vorschlag, dass der Rastvorsprung an dem Flaschenhals mit in einer Ebene senkrecht zur Mittelachse der Flaschenöffnung verlaufenden Ebene ausgebildet ist. Überdies ist vorgesehen, dass das Einsatzteil einen zentralen Kragen aufweist zum Eingreifen in die Halsöffnung des Flaschenbehältnisses, und wobei der Kragen eine Einführschräge aufweist, zur Zusammenwirkung mit einer Innenrandkante der Halsöffnung. Die bspw. rotationssymmetrische Einführschräge bringt eine wirksame Vorzentrierung in Bezug auf die Innenrandkante, die Mündung der Flasche also. Beim Andocken der Teile kommt es so nicht mehr so leicht zu einer Kollision bei nicht linearem Zugang des einzubringenden Bauteils. Hier genügt schon eine relativ geringe außenrandseitige Verjüngung des freien Endes des Kragens. So reicht es praktisch schon aus, wenn die Einführschräge sich mindestens um das Maß einer Wandstärke des Kragens nach innen erstreckt. Auf der sicheren Seite ist man auf jeden Fall, wenn die Einführschräge ein mehrfaches Maß der Wandungsstärke des Kragens aufweist. Das kann bis um Fünffachen gehen. Günstig ist es, wenn die Einführschräge aus mehreren gesonderten Einführzungen gebildet ist. Diese weisen eine konvexe Endrundung auf und können auch wandungsmäßig zum freien Ende hin auslippen. Wie gefunden wurde, reichen mehrere winkelgleich verteilte Einführzungen aus. Behälterseitig kann der Flaschenhals, d. h. seine Innenrandkante zusätzlich noch gefast sein. Was nun weiter das Mittel zur drehgesicherten Halterung des Einsatzteiles betrifft, so ist dieses Mittel flaschenhalsseitig in Form von Ausformungen ausgebildet. Zweckmäßig bestehen solche Ausformungen aus vertikal ausgerichteten Rippen. Diese Rippen sind zungenförmig ausgebildet mit einer der Halsöffnung zugeordneten Zungenspitze. Letztere bildet in Art eines "Strömungsteilers" eine Einlenkmaßnahme für das einsatzteilseitige Gegenmittel der drehgesicherten Halterung. Die besagten Rippen können einfach durch Ausnehmungen der Innenwand des Flaschenbehältnisses gebildet sein. Sodann bringt die Erfindung in Vorschlag, dass das Mittel zur drehgesicherten Halterung des Einsatzteiles durch in die Ausnehmungen zwischen den Rippen tretende Blockierungsleisten des Einsatzteiles ausgebildet sind. Die lassen sich gleich mit anformen. Es ist nicht notwendig, die Blockierungsleisten in der Anzahl der Ausformungen vorzusehen. Weiter ist die erfindungsgemäße Lösung dadurch gekennzeichnet, dass das Einsatzteil, zugeordnet einem Untergreifvorsprung der Verschlusskappe, einen Rastvorsprung ausbildet. Um hier trotz der guten Fesselung der Verschlusskappe ihre Lösefähigkeit mit einfachen Mitteln sicherzustellen, ist weiter so vorgegangen, dass der Rastvorsprung des Einsatzteiles und der Untergreifvorsprung der Verschlusskappe in einer seitlichen Projektion mit einer Horizontalen einen spitzen Winkel einschließen. So lässt sich der Rastvorsprung mit entsprechendem Verlauf des verschlusskappenseitigen Untergreifvorsprunges in die Funktion eines Gewindes überführen, ein- oder mehrgängig. Hierbei ist vorgesehen, dass der im spitzen Winkel verlaufende Ring aus zwei im Wesentlichen gegenüberliegenden, einen gleichen Höhenbereich abdeckenden Abschnitten besteht. In dieser Lösung liegt die Basis für die oben angedeutete Aussteuerung, wenn die Verschlusskappe dem Flaschenbehältnis reversibel zugeordnet werden soll. Dementsprechend ist dann der Rastvorsprung an dem Einsatzteil als Gegengewinde ausgebildet. Eine Ausgestaltung von sicherheitsbetreffender Bedeutung und mehr liegt darin, dass die Verschlusskappe an dem Einsatzteil kindergesichert ist.
Das Einsatzteil kann dabei auch unmittelbar an dem Flaschenhals befestigt, d.h. ausgebildet sein. Das konkretisiert sich in der nachfolgenden Merkmalskombination, die darin besteht, dass das Einsatzteil oder der Flaschenhals in einem Bereich einer Sockelstufe eine Rastausformung aufweist, die mit einem Gegenvorsprung oder einer Ausnehmung an der Verschlusskappe zusammenwirkt. Im Einzelnen ist dabei eine Ausgestaltung dahingehend gewählt, dass der Gegenvorsprung als spiegelbildlich gestaltete, im Querschnitt aufeinander zu gerichtete, sich in radialer Richtung erstreckende Leisten ausgebildet ist, welche an ihren freien Enden zwischen sich eine der Rastausformung entsprechende Öffnung belassen. In die schnäppert die Rastausformung ein. Dadurch liegt zugleich eine Sicherung gegen Selbstlösen der Verschlusskappe vor. Eine ausgewogene und daher verkippungsfreie Handhabbarkeit dieser Kindersicherung ist gegeben durch zwei in einer Diametralen liegende Gegenvorsprünge. Die bevorzugte Lösung sieht im einzelnen so aus, dass die Leisten durch Eindrücken von Abschnitten der Mantelwand der Verschlusskappe in 90° versetzten Stellen dazu von der Rastausformung weg abhebbar sind. Die Mantelwand verformt sich bspw. aus einer kreisrunden Form in eine ovale Form mit entsprechend radialer Auslenkung der Gegenvorsprünge. Sodann besteht die Erfindung in der Ausbildung einer Kindersicherungs-Verschlusskappe für ein Flaschenbehältnis, welche Lösung gekennzeichnet ist durch Gegenvorsprünge bildende, spiegelbildlich ausgerichtete Leisten, die im Querschnitt aufeinander zu gerichtet sind derart, dass ihre freien Enden zwischen sich eine Öffnung belassen zur Aufnahme einer Rastausformung des Flaschenbehältnisses oder des Einsatzteiles. Dabei ist baulich so vorgegangen, dass die eine Leiste durch die Rastausformung, sich wieder rückstellend, überlaufbar ist und die andere Leiste einen Drehsperranschlag für die Verschlusskappe bildet.

Weiter ist vorgesehen, dass das Einsatzteil oder der Flaschenhals in einem Bereich oberhalb des Rastvorsprunges eine Rastausformung aufweist, die mit einer Ausnehmung an der Verschlusskappe zusammenwirkt. Das ergibt eine noch wirkungsstärkere, praktisch "härtere" Kindersicherung unter entsprechend erhöhter Gebrauchssicherheit des Spenders respektive Gebindes. Baulich vorteilhaft ist es dabei, wenn die Ausnehmung in einer zu der Kappenwand der Verschlusskappe gesonderten und radial innen hierzu angeordneten Sicherungswand ausgebildet ist. So können Kindersicherung und Drehsperre ortsverschieden ausgebildet sein, dies unter jeweiliger Erhöhung der Wirksamkeit. Unter Beibehaltung des Grundrisses der Ringe weist auch die Sicherungswand einen ovalen Grundriss auf. Es liegt ein gleichsinniger Verlauf vor. In baulich einfacher Weise ist die Ausnehmung als vertikaler Schlitz gestaltet, wobei die den Schlitz bildenden Wandendbereiche durch angeformte, rechtwinklig hierzu verlaufende Leisten verstärkt sind. So kann bezüglich der Sicherungswand äußerst dünnwandig gearbeitet werden. Trotzdem liegt die erstrebte mechanische Festigkeit der Ausnehmung vor. Die oben erwähnte gesonderte Ausbildung der Sicherungswand meint nicht eine Mehrteilige; demgemäß ist weiter so vorgegangen, dass der mit dem Rastvorsprung zusammenwirkende Ring an die Sicherungswand angebunden ist. Der angebundene Ring ist bandartig gestaltet mit einem an die Sicherungswand angepassten ovalen Grundriss. Zudem bringt die Erfindung in Vorschlag, dass die Sicherungswand bezüglich des angebundenen Ringes nach radial innen versetzt angeordnet ist. Der Versatz kann um das Maß einer Wandungsdicke realisiert sein. Die hieraus gewonnene Polydirektionalität wirkt verfestigend, was sich vor allem für die Betätigung als nützlich erweist. Die Sicherungswand ist nämlich mit der durch den Lösungsdruck bewegten Kappenwand verbunden, wo sich auch die Abschnitte zum Eindrücken der Kappenwand der Verschlusskappe befinden. Die mehr verschlusskappenkopfseitig liegende Sicherungswand respektive deren Ausnehmung wirkt mit einer kappendeckenseitig liegenden Rastausformung zusammen, welche Rastausformung über einen Rand eines Stutzens vorspringend angeordnet ist. Auch diese Rastausformung ist paarig vorgesehen. Eine Ausgestaltung von sogar eigenständiger Bedeutung ist dadurch verwirklicht, dass an dem Einsatzteil oder dem Flaschenhals ein mit einer Anschlagkante der Rastausformung zusammenwirkender Gegenvorsprung ausgebildet ist. Diese Rastausformung ist im Grundriss hakenförmig ausgebildet, bildend eine Fangecke für den zugehenden Gegenvorsprung. Kindersicherung und Drehsperre sind so getrennt voneinander angeordnete Vorrichtungen. Schließlich wird noch vorgeschlagen, dass der Kappenwand in Lösungsdruckrichtung ihres Betätigungs-Abschnitts eine überwindbare Ringstufe radial innen vorgeschaltet ist und der korrespondierende Verschlusskappen-Rand einen mit der Ringstufe zusammenwirkenden Wulst aufweist. Diese Einrichtung lässt sich auf einen bestimmten Schwellenwert einrichten. Durch normales, erspürendes Tasten ist die Auslösung also nicht möglich.

Die Erfindung bezieht sich sodann auf eine mit einem Flaschenbehältnis zusammenwirkende Kindersicherungs-Verschlusskappe, wobei an dem Flaschenhals des Flaschenbehältnisses eine Rastvorrichtung und an der Verschlusskappe ein Untergreifvorsprung ausgebildet ist, wobei weiter der Verschlusskappe ein Einsatzteil zugeordnet ist, welches Einsatzteil auf dem Flaschenhals befestigbar ist und das Einsatzteil ferner Mittel aufweist zur drehgesicherten Halterung auf dem Flaschenhals und dass die auf das Einsatzteil aufprellbare Verschlusskappe von dem Einsatzteil abschraubbar ist, wozu an dem Einsatzteil ein Untergreifvorsprung ausgebildet ist zur Zusammenwirkung mit dem Rastvorsprung an dem Flaschenbehältnis, dass ferner der Untergreifvorsprung des Einsatzteiles an einem umfangsmäßig umlaufenden, ovalen Ring ausgebildet ist, der in Umfangsrichtung einen zum Überlaufen des Rastvorsprunges ausreichenden, unter elastischer Rückstellung nutzbaren Längenvorrat aufweist, wobei das Einsatzteil auch unmittelbar an dem Flaschenhals ausgebildet sein kann, so dass das Einsatzteil oder der Flaschenhals in einem Bereich oberhalb des Rastvorsprunges eine Rastausformung aufweist, die mit einem Gegenvorsprung in Form einer Ausnehmung an der Verschlusskappe zusammenwirkt, welche Ausnehmung in einer zu der Kappenwand der Verschlusskappe gesonderten und radial innen hierzu angeordneten, im Grundriss ovalen Sicherungswand ausgebildet ist, und welche Ausnehmung als vertikaler Schlitz gestaltet ist, wobei die den Schlitz bildenden Wandendbereiche durch angeformte, rechtwinklig hierzu verlaufende Rippen verstärkt sind, wobei die Verschlusskappe weiter eine Kappendecke und eine rechtwinklige oder konusförmige, zum Flaschenbehältnis hin ausgerichtete, also nach unten weisende Kappenwand aufweist, und schlägt zur Erzielung einer gebrauchsstabilen, betätigungsgünstigen Lösung vor, dass die Rippen an die Kappenwand angebunden ist und/oder dass die Sicherungswand an der Kappenwand über ortsverschieden dazu liegende Stege angebunden ist, dies vermittels einer von der Sicherungswand zu der Kappenwand hin verlaufenden, sich vertikal erstreckenden Rippe bzw. des Steges, die sich je über einen Vertikalabschnitt über die Höhe der Sicherungswand erstrecken.

Unter Beibehaltung der Vorteile der Grundversion wird über diese Maßnahme eine direkt steuernde Bewegungsübertragung erreicht. Unter Aufbringen der über die Eindrück-Abschnitte der Verschlusskappe einfließenden Betätigungskraft ergibt sich ein hebelgünstiges Ausovalisieren der Rastmittel im Verein mit einem überlagernd stattfindenden Abheben der Sicherungswand im Sinne einer Freigabe der Rastausformung. Die Kindersicherung ist aufgehoben; die Verschlusskappe lässt sich nun abziehen bzw. drehend abschrauben. Betätigungsseitig wird über die Stege zur Auslenkung führender Druck ausgeübt, wobei überlagernd die Rippen über die sich ausformenden Wandpartien eine nach radial außen gehende Zugkomponente aufbringen. Durch einen solchen Druck/Zug-Effekt werden optimale Verformungsübertragungen von der Verschlusseinheit auf die Kindersicherungs-Bandkontur erzielt. Zufolge der hebelgünstigeren Direktübertragung ergibt sich zudem ein moderater Kraftaufwand für das Zusammendrücken der Verschlusskappe. Durch kürzere oder längere Ausbildung der Rippen bzw. Stege lässt sich sogar eine Regelgröße schaffen, mit der man die Schwer- oder Leichtgängigkeit des Zusammendrückens direkt nach Bedarf beeinflussen und steuern kann. Bei konusförmigem Verlauf der Kappenwand sind die Rippen und/oder die Stege keilförmig mit hin zur Kappendecke gehender Verjüngung. Das vermeidet Ausweichverfaltungen der unter Druckbelastung zu bringenden Elemente. Hinsichtlich der unter Zug stehenden Elemente, der Rippen also, ist noch eine Maßnahme getroffen dahingehend, dass die Wandstärke der Rippen größer ist als die Dicke der Sicherungswand. Letztere bleibt so selbst bandartig öffnungsverformbar und rückstellfähig; die Rippen selbst dagegen sind wirksam gegen Abreißen gesichert. Bezüglich der Verteilung der Rastmittel und Rastauslösemittel erweist es sich als vorteilhaft, dass hinsichtlich der ortsverschiedenen Lage der Rippen zu den Stegen die Rippen in einer die Längsmittelachse der Verschlusskappe schneidenden Diametralen liegen und die Stege in einer Winkelhalbierenden hierzu, in Verbindung stehend zum Bereich der Eindruck-Abschnitte.

Der Gegenstand der Erfindung ist nachstehend anhand eines zeichnerisch veranschaulichten Ausführungsbeispieles nebst Weiterbildungen näher erläutert. Es zeigt:
- Fig. 1: einen erfindungsgemäßen Verschluss mit Flaschenbehältnis in Form einer Schräghalsflasche, in Vorderansicht,
- Fig. 2: in perspektivischer Explosionsdarstellung Verschlusskappe, Einsatzteil und Flaschenhals (der Flaschenkörper ist nicht dargestellt),
- Fig. 3: den als Ring gestalteten Untergreifvorsprung des Einsatzteiles, in perspektivischer Darstellung, von unten gesehen,
- Fig. 4: einen Vertikalschnitt durch den Verschluss gemäß Fig. 1,
- Fig. 5: den Schnitt gemäß Linie V-V in Fig. 4,
- Fig. 6: die Verschlusskappe in Unteransicht,
- Fig. 7: den Schnitt gemäß Linie VII-VII in Fig. 6,
- Fig. 8: den Schnitt gemäß Linie VIII-VIII in Fig. 6,
- Fig. 9: das Einsatzteil in Unteransicht,
- Fig. 10: den Schnitt gemäß Linie X-X in Fig. 9, ..
- Fig. 11: den Schnitt gemäß Linie XI-XI in Fig. 10,
- Fig. 12: die Draufsicht auf Fig. 11,
- Fig. 13: einen Vertikalschnitt durch den Bereich des Flaschenhalses,
- Fig. 14: die Draufsicht auf Fig. 13 und
- Fig. 15: die Explosionsdarstellung gemäß Fig. 2 im Schnitt, gegenüber Fig. 2 jedoch vergrößert,
- Fig. 16: einen Vertikalschnitt durch einen weitergebildeten Verschluss, bei dem das Einsatzteil unmittelbar am Flaschenbehältnis sitzt, also am Flaschenhals, bzw. diesen gleich formt,
- Fig. 17: in Froschperspektive eine Innenansicht der Verschlusskappe des Verschlusses im Vertikalschnitt, dahingehend abgewandelt, dass Kindersicherung und Drehsperranschlag getrennt ausgebildet sind,
- Fig. 18: das Inneneingerichte der Verschlusskappe in isolierter Wiedergabe, weiter vergrößert,
- Fig. 19: diesen Verschluss bei in Zuordnung befindlicher Verschlusskappe, die Funktion der Kindersicherung verdeutlichend,
- Fig. 20: in gleicher Darstellung die Funktion des Drehsperranschlages hervorhebend,
- Fig. 21: einen Schnitt durch die Verschlusskappe einer weiteren Variante des Verschlusses, die Funktion der Kindersicherung betreffend,
- Fig. 22: eine perspektivische Unteransicht dieser Kindersicherungs-Verschlusskappe.

Der dargestellte Verschluss V eines Spenders bzw. Gebindes umfasst eine Verschlusskappe 1, ein Einsatzteil 2 und einen Flaschenhals 3 eines Flaschenbehältnisses 4.

Bezüglich des Flaschenbehältnisses 4 kann es sich um ein Pre-Form-Flaschenbehältnis handeln.

Die Verschlusskappe 1 ist dem Einsatzteil 2 durch Aufprellen zuordbar. Sie lässt sich auch schraubtechnisch zuordnen und demgemäß wieder abschrauben.

Das Einsatzteil 2 dagegen steht mit dem Flaschenhals 3 in irreversibler Verschlussrastung. Das Flaschenbehältnis 4 bzw. dessen Flaschenhals 3 weist dazu mantelwandseitig einen Rastvorsprung 5 auf. Der ist als durchgehend umlaufender (oder unterbrochener, wenn auch hier Lösbarkeit erstrebt ist) Ringwulst gestaltet. Die obere Flanke des Rastvorsprunges 5 fällt nach auswärts und in Richtung des Flaschenbehältnisses 4 schräg ab. Die untere Flanke des Rastvorsprunges ist dagegen steil gestellt, d. h. sie erstreckt sich im Wesentlichen horizontal, also senkrecht zu einer vertikal ausgerichteten Längsmittelachse x-x des Flaschenhalses 3.

Das einsatzteilseitige Rastmittel ist ein Untergreifvorsprung 6. Der ist als Ring R1 ausgebildet. Der Untergreifvorsprung 6 gleitet bei der auch hier angewandten Prellzuordnung über die beschriebene schräge Flanke des Rastvorsprungs 5 und tritt schließlich verankernd unter die steile Flanke, an der er fest verrastet.

Der Ring R1 ist von zwei vertikal hängend ausgerichteten Rastarmen 7 getragen. Die gehen von einer im Wesentlichen horizontal verlaufenden Decke 8 des in seinem Basisbereich im Wesentlichen topfförmig gestalteten Einsatzteiles 2 aus. Der Stirnrand 9 des topfförmigen Einsatzes sitzt satt auf einer peripheren Schulter 10 des Flaschenbehältnisses 4 steckbegrenzend auf.

Der in Fig. 3 mehr in Art einer Prinzipskizze dargestellte Ring R1 ist als geschlossene, praktisch rohrabschnittartig axiale Bandkontur realisiert. Das Band hat im Wesentlichen rechteckigen Querschnitt bzw. ist im Bereich seiner den Untergreifvorsprung 6 bildenden Schmalseite schneidenartig geschärft mit auswärts liegender, deckenabgewandt verlaufender Abschrägung. Letzteres begünstigt die Verankerung. Die längere Seite des Bandes liegt in Steck- bzw. Prellzuordnungsrichtung (Pfeil y) des Einsatzteiles 2.

In Grundstellung weist der Ring R1 einen Innendurchmesser d auf, der im Wesentlichen dem Außendurchmesser D des Flaschenhalses 3 im Verrastungsbereich des Ringes R1 entspricht. Überdies weist der Ring R1 Abschnitte auf, die größer als sein Innendurchmesser d sind. Diese Abschnitte schaffen einen Längenvorrat L. Letzterer ist so bemessen, dass der Ring R1 sich gegen eine ihm eigene Rückstellkraft weiten lässt. Dieser Zustand tritt ein, wenn der Ring R1 den einen größeren Außendurchmesser D als d aufweisenden Rastvorsprung 5 überwinden muss, was, wie gesagt, im Wege der Prellzuordnung auftritt.

Der Längenvorrat L wird beim Ring R1 bspw. aufgrund einer Wellenausbildung des Ringes R1 erreicht. Diese Version ist nicht dargestellt, da besonders leicht vorstellbar. Das Band streckt sich wellenglättend und trägt so den erstrebten Längenvorrat L bei.

Bei der in Fig. 3 dargestellten Version des Ringes R1 befindet sich der Längenvorrat L im ringseitigen Ansatzbereich der Rastarme 7, welche Rastarme 7 selbst auch kreisringabschnittförmig gewölbt sind, jedoch auf einer anderen, größeren Durchmesser-Bogenebene liegend. Sie verlaufen querschnittsmäßig im Wesentlichen rotationsparallel zur Längsmittelachse x-x des Flaschenhalses 3, respektive seiner Halsöffnung 11. Wie ebenfalls Fig. 3 entnehmbar, setzt sich das Band im Bereich der Anbindung der Rastarme 7 über Schenkel 12 in diese fort.
Das Band bildet dort gleichsam eine erkerartige Ausbuchtung. Die Schenkel 12 sind gemäß Fig. 3 im Wesentlichen parallel verlaufend ausgerichtet. Die Übergänge können, wie dargestellt, schwach gerundet sein. Der auch hier wie bei der erläuterten Wellung aufgrund einer Richtungsänderung von Partien des Bandes erzeugte Längenvorrat L beinhaltet eine gleiche Ausfederbarkeit. Die voneinander wegweisende Ausfederungsrichtung beider Schenkel 12 ist durch Pfeil z angegeben. Die Schenkel 12 wirken wie Gelenklappen. Das führt überlagernd zu einer nach radial innen gehenden Annäherung der bandmitbildenden unteren Enden der Rastarme 7.
Diese Bewegungsrichtung ist durch Pfeil A verdeutlicht.

Bei der ab Fig. 4 dargestellten Ausprägung des Ringes R1, in seiner Grundrissform deutlich aus Fig. 9 hervorgehend, liegt ein elliptischer Verlauf vor. Hier bilden die längeren Ellipsen-Kehren, wurzelnd in den Rastarmen 7, den geschilderten Längenvorrat L. Die Rastarme 7 sind dort etwa um Wandungsdicke des Bandes eingerückt und wurzeln gleichfalls in der Decke 8 des Einsatzteiles 2. In die überstreiffähige Rundung gehend, werden die Rastarme 7 leicht gegeneinandergerichtet gezogen, bildend einen weiteren Federvorrat.

Das Einsatzteil 2 setzt sich, ausgehend von der die Topfform begründenden Decke 8 - sie stellt den Boden des Topfes -, in einen Stutzen 13 fort. Der erstreckt sich in einer dem Topfinneren abgewandten Richtung, in der zeichnerischen Darstellung also nach oben gehend.

Besagter Stutzen 13 liegt zentral und entspricht durchmessermäßig etwa dem Radius des topfförmigen Einsatzteiles 2.

Erkennbar wurzelt der Stutzen 13 fußseitig in einem die Breite des Stutzens noch übertreffenden Bereich, weiter unten bezeichnet als Sockelstufe 31. Dieser Bereich ist plateauartig gestaltet und setzt sich in Gegenrichtung, also in das Topf innere laufend, in einen Kragen 14 fort.

Der Stutzen 13 formt oberseitig eine zentral liegende Spritztülle 15. Die erhebt sich kaminartig vom Grund einer parallel zur Decke 8 verlaufenden inneren Decke 16 des Einsatzteiles 2.

Die innere Decke 16 springt gegenüber dem leicht exponierten Stutzenrand 17 unter Schaffung einer Ringrinne 18 zurück. Letztere fängt etwa nachtropfende Ausgabesubstanz auf. Die Tüllenöffnung 19 des Einsatzteiles 2 ist querschnittsmäßig gegenüber der Halsöffnung 11 des Flaschenbehältnisses 4 deutlich reduziert. Über die Tüllenöffnung 19 lässt sich demgemäß ein kraftvoller, richtungsstabiler Spritzstrahl ausbringen, bspw. durch Ausüben eines Außendrucks auf den Körper des Flaschenbehältnisses 4, dessen Wandung zumindest partiell entsprechend kollabierbar gestaltet ist. Die größere Halsöffnung 11 begünstigt dagegen das Befüllen des Flaschenbehältnisses 4.

In den Zeiten des Nichtgebrauchs lässt sich das einsatzteilbestückte Flaschenbehältnis 4 dicht verschließen. Hierzu dient die eingangs erwähnte Verschlusskappe 1. Dichtungsmäßig geht das über einen Stopfen 20, der von der Innenseite der hier domartig gestalteten Verschlusskappe 1 ausgeht und in die Tüllenöffnung 19 der Spritztülle 15 eingreift.

Die Verschlusskappe 1 ist, wie eingangs schon hervorgehoben, auf das Einsatzteil 2 aufprellbar und von dem Einsatzteil 2 wieder abschraubbar. Hier greift das gleiche Grundprinzip der Halsschlinge, gestellt von einem Ring R2 der Verschlusskappe 1. Während im Zusammenhang des mit R1 bezeichneten Ringes des Einsatzteiles 2 der dortige Rastvorsprung 6 an dem Flaschenhals 3 mit in einer Ebene senkrecht zur Längsmittelachse x-x der Halsöffnung 11 des Flaschenhalses 3 verlaufenden Ebene ausgebildet ist, schließen der Rastvorsprung 5' des Einsatzteiles 2 und der Untergreifvorsprung 6' der Verschlusskappe 1 in einer seitlichen Projektion mit einer Horizontalen einen spitzen Winkel Alpha ein. Es sei auf Fig. 15 verwiesen. Dabei stellt der im Wesentlichen zwischen den Rastarmen 7 liegende Abschnitt 21 des Ringes R2 bzw. Bandes einen gewindebildenden Bereich; auch der zugehörige Rastvorsprung 5' ist als Gewindegang realisiert. Es kann ein ein- oder mehrgängiges Gewinde vorliegen. Die Steigung liegt bei etwa 20°. Die Rastvorsprung-Gewindeabschnitte laufen an diametral einander gegenüberliegenden Bereichen auf das Durchmessermaß der Mantelwand des Stutzens 13 zurück. Hierdurch wird der Ring R2 durch entsprechendes Unterlaufen und Verlassen der horizontalen Flanke des Rastvorsprunges 5' freigegeben. Die Bereiche sind kreisabschnittsförmige Wegabschnitte.

Der Zeichnung entnehmbar ist, dass der im spitzen Winkel Alpha verlaufende Ring R2 aus zwei im Wesentlichen gegenüberliegenden, einen gleichen Höhenbereich abdeckenden Abschnitten 21 besteht. Der Höhenbereich ist definiert durch das obere und untere Ende des dort schräg gestellten Rastvorsprunges 5', bildend den Gewindegang des Einsatzteiles 2.

Das Einsatzteil 2 ist dem Flaschenhals 3 nicht bloß gegen axialen Abzug gesperrt zugeordnet, sondern auch drehgesichert. So kann die Zuschraubbewegung der Verschlusskappe 1 wie auch die Abschraubbewegung derselben nicht ins Leere gehen, d. h. in ein Verdrehen des Einsatzteiles 2 umgesetzt werden.

Das Mittel zur drehgesicherten Halterung des Einsatzteiles 2 besteht flaschenhalsseitig in Form von Ausformungen. Es sei auf die Fig. 1 und 13 verwiesen. Die Ausformungen sind dort durch vertikal ausgerichtete Rippen 22 gebildet bzw. begrenzt. Die befinden sich am Eingang der Halsöffnung 11 und erscheinen dort als eine Kronenstruktur bildender Zackenkranz.

Die Rippen 22 weisen zungenförmige Gestalt auf. Die Zungenspitze verjüngt sich auswärts gerichtet. Sie ist mit 23 bezeichnet und endet kurz vor dem Stirnrand 24 des Flaschenhalses 3.

Die Rippen 22 fluchten ebenengleich mit der zylindrischen Innenwand der Halsöffnung 11.

Die Rippen 22 sind durch von der Innenwand ausgehende Ausnehmungen 25 gebildet. Die divergieren in Auswärtsrichtung, so dass eine Vielzahl von gleich geformten Fangtrichtern in Bezug auf das drehsichernde Gegenmittel des Einsatzteiles 2 vorliegt.

Das Mittel zur drehgesicherten Halterung des Einsatzteiles 2 besteht weiter aus in die Ausnehmungen 25 zwischen den Rippen 22 eintretenden Blockierungsleisten 26. Die befinden sich auf der Mantelwand des deckenseitig im Wesentlichen zylindrisch gestalteten Kragens 14 des Einsatzteiles 2. Die Blockierungsleisten 26 gehen besonders deutlich aus der Unteransicht Fig. 9 hervor, auch ihre gleichmäßige Winkelverteilung. Es sind insgesamt sechs in Steckrichtung verlaufende Blockierungsleisten 26 angeformt. Denen stehen in der Halsöffnung 11 achtzehn Ausnehmungen 25 gegenüber. Auch die liegen in winkelgleicher Umfangsverteilung. Es kommt so zu einer korrekten, zwängungsfreien Winkelausrichtung zwischen beiden Teilen 2, 3.

Das stirnrandabgewandte Ende der Ausnehmungen 25 besitzt eine lichte Breite, die der der Blockierungsleisten 26 entspricht; die Steckverbindung fällt somit schließlich drehspielfrei aus.

Der gegenüber dem Flaschenhals 3 Dichtfunktion übernehmende Kragen 14 fungiert als hohlstopfenartiges Verschlussorgan, so dass der Fugenbereich zwischen Flaschenhals 3 und steckzugeordnetem Einsatzteil 2 leckfrei ist.

Der Kragen 14 übernimmt des Weiteren eine Zusatzfunktion, und zwar im Hinblick auf eine sichere Steckmontage der Teile 2, 3. Konkret ist so vorgegangen, dass das Einsatzteil 2 mit dem zentral liegenden Kragen 14 in vorzentrierender Weise in die zylindrische Halsöffnung 1.1 des Flaschenhalses 3 eingreift. Zur entsprechenden Vorzentrierung hat der Kragen 14 eine Einführschräge 27. Die befindet sich zumindest auf der Außenseite des Kragens 14 und geht deutlich über die Wirkung einer äußeren Randfase eines üblichen Dichtkragens hinaus, da die Einführschräge 27 sich mindestens um das Maß der Wandungsstärke des Kragens 14 nach innen erstreckt.

Die Schrägung liegt gut bei 45° zu der Längsmittelachse x-x des Verschlusses V.

Die Einführschräge 27 wirkt mit einer einlenkenden Innenrandkante 28 der Halsöffnung 11 zusammen. Die Innenrandkante 28 kann, anders als dargestellt, gefast sein. Die Halsöffnung 11 kann dort, wie aus Fig. 15 ersichtlich, leicht verbreitert sein. Diese verbreiterte Zone weist gemäß Fig. 13 die drehsichernden Ausformungen auf. In jedem Falle wird diese Strecke zum Dichtzweck durch den äußeren Endbereich des Kragens 14 überragt.

Die Einführschräge 27 ist realiter um ein mehrfaches Maß der Wandungsstärke des Kragens 14 eingezogen bzw. eingewölbt. In den Zeichnungen dargestellt ist eine aus mehreren gesonderten Einführzungen 29 gebildete Einführschräge 27. Es handelt sich um muschelschalenförmige Vorsprünge mit etwa halbrundem Umriss. Die in Vielzahl vorgesehenen, winkelgleich verteilt angeordneten Einführzungen 29 gehen über den ganzen Umfang der Gesamt-Einführschräge. Es liegt so ein Kranz einwärts gekrümmter Finger vor. Durch ihre deutlich aus Fig. 15 hervorgehende außenkonvexe Wölbung liegt praktisch sogar ein halbkugelartiger Kopf des hohlen Kragens 14 vor. Der fühlt sich unproblematisch in die kreisrunde Halsöffnung 11 ein, dies selbst bei einer nicht linearen Zuführung in der Längsmittelachse x-x. Weiteres Fortsetzen des Aufprellvorganges lenkt den etwa leicht schräg gestellten Kragen 14 bzw. das ganze Einsatzteil 2 in eine koaxial gleichgerichtete Lage zur Flaschenhals-Mittelachse.

Die Verschlusskappe 1 ist an dem Einsatzteil 2 kindergesichert. Hierzu weist das Einsatzteil 2 in einem der Decke 8 naheliegenden Bereich des Stutzens 13 eine zahnartige Rastausformung 30 auf. Die ist radial ausgerichtet und wurzelt sowohl in einer dortigen Sockelstufe 31 als auch'in der Oberseite der Decke 8.

Die Rastausformung 30 wirkt mit einem Gegenvorsprung 32 an der Verschlusskappe 1 zusammen. Bei zugeschraubter Verschlusskappe 1 befinden sich beide Teile 1, 2 in einem drehsperrenden Eingriff. Zufolge der Drehfixierung des Einsatzteiles 2 in der Halsöffnung 11 kommt es auch nicht zu einer Rotationsbewegung des Verschlusses V gegenüber dem Flaschenhals 3.

Der Gegenvorsprung 32 geht besonders deutlich aus den Fig. 6 bis 8 hervor. Es handelt sich um der Verschlusskappe 1 im Inneren gleich mitangeformte Elemente.

Sowohl die Rastausformung 30 als auch die Gegenvorsprünge 32 sind paarig ausgebildet und teilemäßig jeweils in einer gemeinsamen Diametralen liegend angeordnet.

Die Gegenvorsprünge 32 sind als spiegelbildlich angeordnete, im Querschnitt aufeinander zu gerichtete, sich im Wesentlichen in radialer Richtung erstreckende Leisten 33 ausgebildet. Die wurzeln in der Innenwandung 34 des kreisrunden, im oberen Bereich gleichsam halbkugelförmig gestalteten Körpers der Verschlusskappe 1. Die längsorientierten Leisten 33 lassen an ihren freien Enden zwischen sich eine Öffnung 35. Diese in Steckrichtung der Verschlusskappe 1 verlaufende Öffnung 35 weist eine lichte Breite zwischen den Enden der Leisten 33 auf, die der in dieser Richtung gemessenen Breite der Rastausformung 30 der Verschlusskappe 1 entspricht. Die Leisten 33 konvergieren in Richtung des Zentrums der Verschlusskappe 1, und zwar stehen sie in einem Winkel von ca. 45° zu einer von der Wurzel ausgehenden, zentrumsorientierten Linie, entsprechend einer Radialen R.

Die Leisten 33 bestehen, wie die Verschlusskappe 1 und auch die anderen verschlussbildenden Elemente, aus Kunststoff, wobei auf eine ausreichende Rückstellfähigkeit des Materiales geachtet ist. Die Leisten 33 wirken daher wie Federlappen. Sie sind betrieblich unterschiedlich beansprucht. Je nach Gewindeart, Rechts- oder Linksgewinde, wird der eine oder andere Lappen im Endstadium der Schraubbewegung der Verschlusskappe 1 bezüglich der Rückseite überlaufen. Während dabei eine Leiste 33 der Gegenvorsprünge 32 die Rastausformung 30 überläuft und sich wieder rückstellt, fungiert die andere Leiste 33 als Drehsperranschlag für die Verschlusskappe 1, in dem die Rastausformung 30 die Weiterdrehung unterbindet. Das kommt zum selben Zeitpunkt zustande, in dem der Stirnrand, das Ende der Schraubbewegung erreichend, gegen die korrespondierende Schulter, hier die Decke 8, des Flaschenbehältnisses 4 bzw. Flaschenhalses 3 trifft.

Die Kindersicherung übernimmt demgemäß zugleich auch die Funktion der Rückdrehsicherung.

Es bedarf zum Öffnen des Verschlusses V stets einer willensbetonten Ausübung eines Freigabegeheimnisses. Hierzu sind der topfartige Aufbau und die Flexibilität der Verschlusskappe 1 genutzt, d. h. vor allem der zylindrische Bereich ihrer Wandung. Das sieht so aus, dass die Leisten 33 durch Eindrücken von Abschnitten 36 der Kappenwand der Verschlusskappe 1 an 90° versetzt zu 32 liegenden Stellen von der Rastausformung 30 weg abhebbar sind. Besagte Abschnitte 36 erstrecken sich gleichfalls in einer gemeinsamen Diametralen der Verschlusskappe 1. Sie (36) sind überdies wandungsverdickt, ferner durch Minimierung einer die Griffigkeit erhöhenden Rauungsriefung der Außenwandung der Verschlusskappe 1 erkennbar. Die Verschlusskappe 1 lässt sich so abschrauben.

Bezüglich des Ringes R2 sind die gleichen oben hinsichtlich des Ringes R1 beschriebenen Merkmale angewandt und die Bezugsziffern, soweit zum Verständnis erforderlich, übertragen.

Sodann bleibt noch festzuhalten, dass der Stopfen 20 im Zenit der Decke der hier domförmig gestalteten Verschlusskappe 1 noch von einem gleichfalls in der Decke wurzelnden Zentriertrichter 37 umgeben ist. Der tulpt in Richtung des Einsatzteiles 2 bzw Flaschenhalses 3 aus und fängt so die kaminartig nach oben abragende Spritztülle 15 sicher ein, wobei es zu einer Zentrierung des Stopfens 20 in Bezug auf die Tüllenöffnung 19 kommt. Der Ringraum zwischen dem axial orientierten Stopfen 20 und dem Fuß des Zentriertrichters 37 ist so bemessen, dass das obere, zylindrische Ende der Spritztülle 15 gut darin unterkommt.

Die innere, rotationssymmetrisch konvex gewölbte Einleitschräge trägt das Bezugszeichen 38.

Fig. 15 bspw. ist noch eine das Band des Ringes R1 in seiner Standhöhe reduzierende Ausbuchtung 39 entnehmbar. Die wirkt in Bezug auf die obere, schräg abwärts fallende Flanke des korrespondierenden Rastvorsprungs 5 rasterleichternd.

Die in Figur 16 wiedergegebene Variante ist der Schnittdarstellung Figur 5 vergleichbar. Die Bezugsziffern sind sinngemäß angewandt.

Eine Abwandlung gegenüber der Grundversion besteht hier darin, dass das Einsatzteil 2 unmittelbar mit dem Flaschenbehältnis 4 verbunden ist, wobei demgemäß der Stutzen 13 im engeren Sinne nun den Flaschenhals 3 des Flaschenbehältnisses 4 bildet.

Zur Fesselung der Verschlusskappe 1 des Verschlusses V ist der Ring R2 herangezogen.

Die Rastausformungen 30 im Verein mit den eingehend geschilderten Gegenvorsprüngen 32 übernehmen auch hier sowohl die Kindersicherung als auch die Funktion des Drehsperranschlages.

Eine Abwandlung bezüglich der Spritztülle 15 verkörpert sich darin, dass diese der Halsöffnung des Stutzens 13 stopfenartig zuordbar und nicht integral mit dieser ausgeformt ist. Das hat den Vorteil der Variabilität im Hinblick auf den Durchmesser der Tüllenöffnung 19 bzw. der Tüllenform überhaupt. Die Basis der Spritztülle 15 geht dort erkennbar in einen Steckrand 40 über. Letzterer lässt sich in eine formentsprechende Ringnut 41 in der Halsöffnung des Stutzens 13 einschnäppern. Der hülsenabschnittartige Steckrand 40 ist durch beiderendigen Übergriff von Flanken der Ringnut 41 axial gesichert.

Die Basis des Stützens 13 formt eine um den Fuß der Spritztülle 15 umlaufend ausgebildete Rinne 42. Die springt deutlich gegenüber dem nach oben hin vorragenden Stutzenrand 17 des Stutzens 13 zurück.

Die Weiterbildungen gemäß Figuren 17 bis 20 sehen eine funktionale Trennung der die Kindersicherung bringenden Mittel von denen des Drehsperranschlages vor. Diese Mittel sind entweder am Flaschenhals 3 unmittelbar realisiert oder am eingehend beschriebenen Einsatzteil 2 und der Verschlusskappe 1. Die Bezugsziffern, soweit zum Verständnis erforderlich, sinngemäß angewandt, dies zum Teil ohne textliche Wiederholungen.

Zunächst zur Kindersicherung: Die ist nun aus dem Bereich der Sockelstufe 31 verlegt und kurz unterhalb der Decke 43 der Verschlusskappe 1 untergebracht. Die Decke 43 erscheint als Abflachung und geht über eine kegelstumpfförmig abfallenden Part in einen zylindrisch gehaltenen Endbereich der Kappenwand 44 über. Am besagten zylindrischen Endbereich befinden sich auch die Abschnitte 36 zur Betätigung der Kindersicherung, also Ausovalisierung des Ringes R2.

Verschlussdeckelseitig ist die diesbezügliche Rastausformung 45 nun oberhalb des Rastvorsprungs 5' plaziert, die mit einem Gegenvorsprung 46 entweder am Einsatzteil 2 oder am Flaschenhals 3 zusammenwirkt. Die rastbildenden Elemente können auch umgekehrt zugeordnet sein.

Das konkrete Ausführungsbeispiel sieht bezüglich des Gegenvorsprunges 46 eine Ausnehmung 47 an der Verschlusskappe 1 vor. Es sei auf Figur 18 verwiesen. Erkennbar ist die Ausnehmung 47 dort als vertikal ausgerichteter Schlitz realisiert und erkennbar.

Der Schlitz befindet sich in einer von der Kappenwand 44 der Verschlusskappe 1 gesonderten Sicherungswand R3. Die weist ovalen Grundriss auf, folgt also umfangsmäßig im Wesentlichen dem entsprechenden Verlauf des Ringes R2, der sich in deckenfernerem Abstand befindet.

Die Ausnehmungen 47 liegen auf den radial größeren Bogenabschnitten der Sicherungswand R3, und zwar mittig. Sie befinden sich bezüglich der Längsmittelachse x-x in diametraler Gegenüberlage. Die Schlitze öffnen in Richtung des Flaschenbehältnisses 4.

Zwischen den geometrisch im Grunde gleichgestalteten bandartigen Körpern, dem Ring R2 und der ringförmigen Sicherungswand R3, ist auf beiden Seiten ein Fenster 48 belassen. Das ist von solcher vertikaler Höhe, dass darin der Rastvorsprung 5' des Einsatzteiles 2 oder des Flaschenhalses 3 rastwirksam unterkommt, so dass der Rastvorsprung 5' in oben dargestellter Weise durch den Untergreifvorsprung 6' der Verschlusskappe 1 fesselnd untergriffen wird.

Die in der recht schmal gehaltenen, so gut federfähigen Sicherungswand R3 ausformten Schlitze sind außenseitig der Sicherungswand R3 verstärkt durch den Schlitzwandendbereichen angeformte, rechtwinklig hierzu verlaufende Rippen 49. Letztere reichen unten bis zum Schlitzeingang und erstrecken sich in Gegenrichtung bis in die Decke 43, in der sie wurzeln. Der die Ausnehmung 47 definierende Schlitz geht über gut zwei Drittel der Höhe der Sicherungswand R3 im Ausbildungsbereich.

Der mit dem Rastvorsprung 5' zusammenwirkende Ring R2 ist an die Sicherungswand R3 angebunden. Dies geschieht in der oben geschilderten Weise über die vertikal ausgerichteten Rastarme 7. Letztere erstrecken sich im Bereich der engeren Kehren, den radial kleineren Bogenabschnitten der ovalen Teile R2 und R3 also. Sie weisen auch die den erstrebten Dehnvorrat vermittelnden Schenkel 12 auf. Zum entsprechenden Vergleich sei auf Figur 3 verwiesen. Der einen U-förmigen Querschnitt der Rastarme 7 vermittelnde parallele Verlauf der Schenkel 12 ist an beiden Ovalkörpern ausgeführt, kann aber unterschiedlich ausgeprägt sein. Bezüglich der Sicherungswand R3 ist eine solche Länge der Schenkel 12 gewählt, dass die Sicherungswand R3 bezüglich des angebundenen Ringes R2 nach radial innen deutliche versetzt angeordnet ist. Es sei auf Figur 18 verwiesen. Der Versatz kann zwischen dem Maß einer bis drei Wandungsstärken liegen, bevorzugt jedoch unter Anwendung eines dazwischenliegenden Wertes.

In den engeren Kehren wurzelt die Sicherungswand R3 bereits in dem kegelstumpfförmigen Part der Kappenwand 44. Die einen größeren Radiusbogen aufweisenden, also die Ausnehmungen 47 tragenden Bandabschnitte stehen hingehen im ebenen Bereich der horizontalen Decke 43 der Verschlusskappe 1. Hierüber ergibt sich eine ausgezeichnete Verankerung in der Betätigungskräfte aufnehmenden Verschlusskappe 1. Der obere, wurzelende Stirnrand der Sicherungswand R3 läuft so in höhenmäßig wechselnden Ebenen ein. Auf diese Weise ist die Sicherungswand R3 mit der durch den Lösungsdruck bewegten Kappenwand 44 optimal bewegungsleitend verbunden. Der Lösungsdruck wird über die auch hier vorgesehenen Abschnitte 36 bewirkt.

Die Ausovalisierung der Verschlusskappe 1 überträgt sich auf das ovale Innen- und Außenband unterschiedlich. Die Durchleitung der Verformungsarbeit auf den Ring R2 ist vergleichsweise gering und belässt dessen Untergriffvorsprung sicher unter den Gewindeflanken des Einsatzteiles 2 oder Flaschenhalses 3.

Aufgrund seiner Deckennähe der Sicherungswand R3 erfährt diese eine größere Durchleitung der Verformungsarbeit, d.h., sie ovalisiert sich ebenfalls derart, dass die horizontalen Flächeneingriffszonen der Fenster 48 der Sicherungswand R3 zu den Einsatzteilrippen reduziert werden.

Was nun die Rastausformung 45 betrifft, so befindet diese sich am Stutzen 13, genauer am oberseitigen Stutzenrand 17. Sie ist als Querrippe realisiert, und zwar bezogen auf die Längsmittelachse x-x in diametraler Gegenüberlage.

Die querrippenförmige Rastausformung 45 überragt deutlich freistehend den Kamm des ebenen Stutzenrandes 17. Die paarig vorgesehenen Rastausformungen 45 befinden sich in Schließstellung des Verschlusses V querkreuzend zur Lösungsdruckrichtung des Verschlusses.

Die reiterartig gestalteten Querrippen, ebenfalls zahnartiger Gestalt wie die obigen Rastausformungen 30, wirken rastaktiv. Die Freigabe geschieht durch die über die Zonen der Rastarme 7 einfließende Betätigungskraft bzw. Bewegung. Der Bogenverlauf der die Ausnehmungen 47 aufweisenden Partien der Sicherungswand R3 heben von den rastaktiven Zonen der Rastausformung 45 ab.

Da auch hier die Verschlusskappe 1 als Schraubverschlusskappe gestaltet ist, drehen sich die Fenster 48 aus dem Fesselungsbereich der als Schraubgewinde realisierten Rastvorsprünge 5' frei. Dies geschieht in der oben im Einzelnen dargestellten Weise.

Nun zur Drehanschlagsperrung: Die hier von der Kindersicherung getrennte Drehanschlagsperrung geht bezüglich der halsseitigen Mittel besonders deutlich aus Figur 20 hervor. Dort befindet sich am Fuße des Stutzens 13 außen gelegen eine Drehrast-Ausformung 50. Letztere ist im Grundriss hakenförmig. Ihr radialer Hakenschenkel stellt eine ortsfeste Anschlagkante 51. Über die Hakenform ergibt sich eine Fangecke 52 für das verschlusskappenseitige Gegenrastmittel. Es handelt sich um einen der Verschlusskappe 1 angeformten Gegenvorsprung 53.
Der läuft rotationssymmetrisch im Wege bzw. auf der Bahn der diametral einander gegenüberliegend ausgebildeten Anschlagkanten 51. Die Fangecke 52 ist in Zulaufrichtung des Gegenvorsprunges offen. Gemeint ist die Zuschraubrichtung der Verschlusskappe 1.

Der in Umfangsrichtung weisende Schenkel der hakenförmig ausgebildeten Drehrast-Ausformung 50 wirkt gegenüber dem Ring R2 umarmend.

Der Gegenvorsprung 53 ist durch eine Stufenkante 54 des bandartigen Ringes R2 gebildet. Die Stufe resultiert aus den ansteigenden Verläufen der Abschnitte 21 des Ringes R2 im Bereich des jeweiligen unteren, sägezahnartigen Neuansatzes. Es sei auf Figur 18 verwiesen. Dort ist die Stufenkante 54 als raumparallel zur Längsmittelachse x-x ausgerichtete Schmalkante erkennbar, die schließlich satt gegen die ortsfeste Anschlagkante 51 trifft. Es handelt sich um einen besonders stabilen Drehsperranschlag, verstärkt noch durch die paarige Ausgestaltung.

Der Stutzen 13 geht fußseitig über einen auffälligen Ringwulst 55 abgestuft in eine rotationsymmetrische, nach auswärts abfallende Schräge 55 über. Die endet in einer vertikalen, höhenmäßig kurzen Ringstufe 56. An letztere schließt eine gleichfalls schräg abfallende Randzone der Sockelstufe 31 an.

An der Ringstufe 56 stützt sich die topfförmig gestaltete Verschlusskappe 1 mit ihrem inneren unteren Rand ab. Das wirkt der ungewollten Findung des Auslöseabschnittes 36 entgegen.

Andererseits bedarf es eines willensbetonten Einwärtsdrückens dieser Abschnitte 36, was das Überwinden der Ringstufe 56 als Voraussetzung hat. Man kann hier von einer Ansprechschwelle sprechen.

Im Bereich der Abschnitte 36 weist der Verschlusskappen-Rand einen Wulst 57 auf. Der ragt einwärtsgerichtet vor und bildet mit seiner Unterkante eine kurze Auflaufschräge 58. Das entsprechende Hindernis der Ringstufe 56 nehmend, ergibt sich dabei auch schon eine Komponente in vertikaler Abheberichtung auf die Verschlusskappe 1.
Das Abschrauben derselben wird so begünstigt.

Auch bei dieser Version lässt sich die Verschlusskappe 1 unter Weiten des Ringes R2 in Umfangsrichtung unter Überwindung der im Wege stehenden Rastvorsprünge 5' der Gewindeabschnitte aufprellen. Der Austritt aus dem Gewindeabschnitt geschieht über die gewindefreien Bereiche, die aus den zeichnerischen Darstellungen ersichtlich sind.

Die in den Figuren 21 und 22 wiedergegebene Variante fußt baulich auf der Spezifikation, wie sie sich aus den Figuren 17 bis 20 ergibt. Die Bezugsziffern sind, soweit bauliche und funktionale Übereinstimmung vorliegt, sinngemäß angewandt, dies zum Teil ohne textliche Wiederholungen. Den Schwerpunkt bilden Weiterbildungen der den Lösungsdruck übertragenden Elemente und der überlagernd in Ausrastung tretenden Mittel 45/46, seien diese nun an dem Einsatzteil 2 oder unmittelbar an dem Flaschenhals 3 eines Flaschenbehältnisses 4 ausgebildet.

Die Sicherungswand R3 steht bzw. wurzelt mit ihrem Fuß im becherartigen Kappenkörper, also partiell in der hier konusförmigen Kappenwand 44 und in den flacheren Ovalbögen der Wand R3 direkt in der Unterseite der Kappendecke 43. Die zum Flaschenbehältnis 4 hin ausgerichtete Kappenwand 44 setzt sich noch in den zylindrischen Bereich 59 der topfförmigen Wandung der Kindersicherungs-Verschlusskappe 1 fort. Dieser Bereich 59 trägt außenseitig ihres praktisch glockenförmigen Randes auch die Abschnitte 36 zum entrastenden Eindrücken der Mantelwand. Der Rest dieses Bereichs 59 geht zudem in eine längsgeriefte Mantelwand über, dies zur Erhöhung der Griffigkeit für das Abschrauben der Verschlusskappe 1.

Der zwischen der Innenseite der konischen Kappenwand 44 und der des Bereichs 59 der Wandung der Kindersicherungs-Verschlusskappe 1 verbleibende Winkelraum 60 ist sowohl bezüglich der Betätigungselemente als auch der Rastelemente radial materialüberbrückt.

Das verkörpert sich bezüglich der Rastelemente über die mit 49 bezeichneten Rippen. Eine der Rippen 49 der jeweiligen Rippenpaare ist nämlich radial auswärts über die Fußzone hinaus weitergehend mit der Innenseite der Kappenwand 44 verbunden. Die entsprechende, integrale Anbindung geht deutlich aus den Figuren 21 und 22 hervor.

In gleicher Weise steht radial auswärts ein Steg 61 in Verbindung mit der Kappenwand 44, und zwar ortsverschieden liegend zur Rippe 49 der Rastausformung.

Der Steg 61 geht von der Außenseite des Sicherungsbandes R3 aus, und zwar im Bereich der Rastarme 7 liegend, die in den engeren Kehren des im Grunde ovalen Ringes R2 bzw. der Sicherungswand R3 angesiedelt sind. Zwischen 44 und R3 ist somit eine Leerhubwirkung unterbunden.

Sowohl die Materialbrücke in Form der Rippe 49 als auch die des Steges 61 nehmen einen vertikal ausgerichteten Verlauf und erstrecken sich über einen entsprechenden Vertikalabschnitt über die Höhe H der Sicherungswand R3.

Beide Brücken sind keilförmig mit zur Kappendecke 43 gehender Verjüngung. Bezogen auf eine Vertikalachse der Verschlusskappe 1 nimmt die keilförmige Verjüngung einen Winkel Alpha von ca. 30° ein.

Die kürzere Kathete 62 der im Grundriss dreieckförmigen Rippe 49 bzw. des Steges 61 erstreckt sich senkrecht zur Längsmittelachse x-x des Verschlusses V. Die längere Kathete 63 wurzelt in der Sicherungswand R3. Die im Verbund mit der Innenseite der konusförmigen Kappenwand 44 stehende Hypotenuse der Rippe 49 ist anbindungsmäßig im dargestellten Beispiel nicht voll genutzt. Ein deckenabgewandter Abschnitt ist vielmehr gekappt. Die diesbezügliche Schnittstelle trägt das Bezugszeichen 65. Sie erstreckt sich, ausgehend von der kürzeren Kathete 62 in etwa winkelgleicher Gegenschrägung zur konischen Kappenwand 44.

Durch volle oder teilweise Nutzung der Hypotenuse als Anbindungsstelle, also eine Länge Lg, lässt sich eine Regelgröße schaffen, mit der man die Schwer- oder Leichtgängigkeit der Freigabebetätigung der Verschlusskappe 1 beeinflussen bzw. steuern kann. Die entsprechende Länge Lg ist gleichwohl auch bezüglich der Betätigungskraft übertragenden Stege 61 nutzbar bzw. anwendbar, ohne dass das im Detail noch erklärt werden müsste.

Während die Stege 61 bei einer solchen Betätigung nach radial innen unter Druck geraten, stehen die Materialbrücken in Form der Rippen 49 unter Zug, weil der Kappenkörper bis zur Höhe der Kappendecke 43 ausovalisiert. Das ist zum freien Kappenstirnrand hin in zunehmender Wirkung. Die Zugbelastung berücksichtigend, ist die Wandstärke der als Materialbrücken fungierenden Rippen 49 größer als die benachbarte Rippe und auch größer als die Dicke der bandförmigen Sicherungswand R3.

Der Dickenunterschied geht auffällig aus Figur 22 hervor.

Um zu einer ausgewogenen, optimierten Verformung mit voller Rückstellung zu gelangen, ist die erläuterte ortsverschiedene Lage der Rippen 49 zu den Stegen 61 so gewählt, dass die Rippen 49 in einer die Längsmittelachse x-x der Verschlusskappe 1 schneidenden Diametralen liegen und die Stege 61 in einer Winkelhalbierenden hierzu, wobei, wie.schon angedeutet, die Stege 61 in Wirkverbindung stehen zum Bereich der Eindrück-Abschnitte 36 des Bereichs 59 der Wandung. In Figur 22 sind die richtungsunterschiedlichen Steuerbewegungen durch Pfeil bezeichnet, bezüglich des Druckes mit dem Symbol Dr und bezüglich des Zuges mit Z.

Unter dem so erzeugten Lösungsdruck heben die sonst drehrastsperrend wirkenden Ausnehmungen 47 in Form der Schlitze zwischen den Rippen 49 von dem ortsfesten Gegenvorsprung in Form der Rastausformung 45 ab. Das Abschrauben der Verschlusskappe 1 steht so frei. Die Anbindung einer der paarig angeordneten Rippen 49 in der Kappenwand 44 verleiht der Sicherungswand R3 trotz Dünnwandigkeit eine überraschend hohe Stabilität.

Wie dargestellt, kann auch noch die benachbarte Rippe 49 geringerer Wandstärke aufgrund einer das Innenfeld der kreisrunden Kappendecke 43 überragenden Ausbildung ebenfalls in der Kappenwand 44 wurzeln. Zufolge der Nähe zum im Übergangsbereich von Kappendecke 43 und anschließender Kappenwand 44 anzunehmenden Gelenkstelle ist der dortige Hebel als Zugarm jedoch relativ gering. Je größer die Länge Lg gewählt ist, je günstiger werden die zur Ausrastung führenden Hebelverhältnisse.

Gegenstand der Erfindung, der allein oder in Kombination mit einem der vorbeschriebenen Merkmalen von Bedeutung ist, ist auch eine Verschlusskappe mit Flaschenbehältnis, bei welcher zwei im Wesentlichen einander gegenüberliegende Rastarme 7 ausgebildet sind.

Gegenstand der Erfindung, der allein oder in Kombination mit einem der vorbeschriebenen Merkmalen von Bedeutung ist, ist auch eine Verschlusskappe mit Flaschenbehältnis, bei welcher der Längenvorrat L aufgrund einer Wellenausbildung des Ringes R1 gebildet ist.

Gegenstand der Erfindung, der allein oder in Kombination mit einem der vorbeschriebenen Merkmalen von Bedeutung ist, ist auch eine Verschlusskappe mit Flaschenbehältnis, bei welcher der Längenvorrat L durch eine Ausfederbarkeit im Bereich der Anbindung an den Rastarm 7 des Ringes R1 gebildet ist.

Gegenstand der Erfindung, der allein oder in Kombination mit einem der vorbeschriebenen Merkmalen von Bedeutung ist, ist auch eine Verschlusskappe mit Flaschenbehältnis, bei welcher der Ring R1 im Wesentlichen senkrecht zu den Rastarmen 7 verläuft.

Gegenstand der Erfindung, der allein oder in Kombination mit einem der vorbeschriebenen Merkmalen von Bedeutung ist, ist auch eine Verschlusskappe mit Flaschenbehältnis, bei welcher der Rastvorsprung 5 an dem Flaschenhals 3 in einer senkrecht zur Mittelachse x-x der Flaschenöffnung 11 des Flaschenhalses 3 verlaufenden Ebene ausgebildet ist.

Gegenstand der Erfindung, der allein oder in Kombination mit einem der vorbeschriebenen Merkmalen von Bedeutung ist, ist auch eine Verschlusskappe mit Flaschenbehältnis, bei welcher das Einsatzteil 2 einen zentralen Kragen 14 aufweist zum Eingreifen in die Halsöffnung 11 des Flaschenbehältnisses 4, wobei der Kragen 14 eine Einführschräge 27 aufweist, zur Zusammenwirkung mit einer Innenrandkante 28 der Halsöffnung 11.

Gegenstand der Erfindung, der allein oder in Kombination mit einem der vorbeschriebenen Merkmalen von Bedeutung ist, ist auch eine Verschlusskappe mit Flaschenbehältnis, bei welcher die Einführschräge 27 sich mindestens um das Maß einer Wandstärke des Kragens 14 nach innen erstreckt.

Gegenstand der Erfindung, der allein oder in Kombination mit einem der vorbeschriebenen Merkmalen von Bedeutung ist, ist auch eine Verschlusskappe mit Flaschenbehältnis, bei welcher die Einführschräge 27 ein mehrfaches Maß der Wandungsstärke des Kragens 14 aufweist.

Gegenstand der Erfindung, der allein oder in Kombination mit einem der vorbeschriebenen Merkmalen von Bedeutung ist, ist auch eine Verschlusskappe mit Flaschenbehältnis, bei welcher die Einführschräge 27 aus mehreren gesonderten Einführzungen 29 gebildet ist.

Gegenstand der Erfindung, der allein oder in Kombination mit einem der vorbeschriebenen Merkmalen von Bedeutung ist, ist auch eine Verschlusskappe mit Flaschenbehältnis, bei welcher die Einführzungen 29 winkelgleich verteilt sind.

Gegenstand der Erfindung, der allein oder in Kombination mit einem der vorbeschriebenen Merkmalen von Bedeutung ist, ist auch eine Verschlusskappe mit Flaschenbehältnis, bei welcher das Mittel zur drehgesicherten Halterung des Einsatzteiles 2 flaschenhalsseitig in Form von Ausformungen ausgebildet ist.

Gegenstand der Erfindung, der allein oder in Kombination mit einem der vorbeschriebenen Merkmalen von Bedeutung ist, ist auch eine Verschlusskappe mit Flaschenbehältnis, bei welcher die Ausformungen aus vertikal ausgerichteten Rippen 22 bestehen.

Gegenstand der Erfindung, der allein oder in Kombination mit einem der vorbeschriebenen Merkmalen von Bedeutung ist, ist auch eine Verschlusskappe mit Flaschenbehältnis, bei welcher die Rippen 22 zungenförmig ausgebildet sind mit einer der Halsöffnung 11 zugeordneten Zungenspitze 23.

Gegenstand der Erfindung, der allein oder in Kombination mit einem der vorbeschriebenen Merkmalen von Bedeutung ist, ist auch eine Verschlusskappe mit Flaschenbehältnis, bei welcher die Rippen 22 durch Ausnehmungen 25 der Innenwand des Flaschenbehältnisses 4 gebildet sind.

Gegenstand der Erfindung, der allein oder in Kombination mit einem der vorbeschriebenen Merkmalen von Bedeutung ist, ist auch eine Verschlusskappe mit Flaschenbehältnis, bei welcher das Mittel zur drehgesicherten Halterung des Einsatzteiles 2 durch in die Ausnehmungen 25 zwischen den Rippen 22 tretende Blockierungsleisten 26 des Einsatzteiles 2 ausgebildet sind.

Gegenstand der Erfindung, der allein oder in Kombination mit einem der vorbeschriebenen Merkmalen von Bedeutung ist, ist auch eine Verschlusskappe mit Flaschenbehältnis, bei welcher das Einsatzteil 2, zugeordnet einem Untergreifvorsprung 6' der Verschlusskappe 1, einen Rastvorsprung 5' ausbildet.

Gegenstand der Erfindung, der allein oder in Kombination mit einem der vorbeschriebenen Merkmalen von Bedeutung ist, ist auch eine Verschlusskappe mit Flaschenbehältnis, bei welcher der Rastvorsprung 5' des Einsatzteiles 2 und der Untergreifvorsprung 6' der Verschlusskappe 1-in einer seitlichen Projektion mit einer Horizontalen einen spitzen Winkel Alpha einschließen.

Gegenstand der Erfindung, der allein oder in Kombination mit einem der vorbeschriebenen Merkmalen von Bedeutung ist, ist auch eine Verschlusskappe mit Flaschenbehältnis, bei welcher der im spitzen Winkel Alpha verlaufende Ring R2 aus zwei im Wesentlichen gegenüberliegenden, einen gleichen Höhenbereich abdeckenden Abschnitten 21 besteht.

Gegenstand der Erfindung, der allein oder in Kombination mit einem der vorbeschriebenen Merkmalen von Bedeutung ist, ist auch eine Verschlusskappe mit Flaschenbehältnis, bei welcher der Rastvorsprung 5' an dem Einsatzteil 2 als Gewindegang ausgebildet ist.

Gegenstand der Erfindung, der allein oder in Kombination mit einem der vorbeschriebenen Merkmalen von Bedeutung ist, ist auch eine Verschlusskappe mit Flaschenbehältnis, bei welcher die Verschlusskappe 1 an dem Einsatzteil 2 kindergesichert ist.

Gegenstand der Erfindung, der allein oder in Kombination mit einem der vorbeschriebenen Merkmalen von Bedeutung ist, ist auch eine Verschlusskappe mit Flaschenbehältnis, bei welcher das Einsatzteil 2 oder der Flaschenhals 3 in einem Bereich einer Sockelstufe 31 eine Rastausformung 30 aufweist, die mit einem Gegenvorsprung oder einer Ausnehmung an der Verschlusskappe 1 zusammenwirkt.

Gegenstand der Erfindung, der allein oder in Kombination mit einem der vorbeschriebenen Merkmalen von Bedeutung ist, ist auch eine Verschlusskappe mit Flaschenbehältnis, bei welcher der Gegenvorsprung 32 als spiegelbildlich gestaltete, im Querschnitt aufeinander zu gerichtete, sich in radialer Richtung erstreckende Leisten 33 gebildet ist, welche an ihren freien Enden zwischen sich eine der Rastausformung 30 entsprechende Öffnung 35 belassen.

Gegenstand der Erfindung, der allein oder in Kombination mit einem der vorbeschriebenen Merkmalen von Bedeutung ist, ist auch eine Verschlusskappe mit Flaschenbehältnis, bei welcher zwei in einer Diametralen liegende Gegenvorsprünge 32 vorgesehen sind.

Gegenstand der Erfindung, der allein oder in Kombination mit einem der vorbeschriebenen Merkmalen von Bedeutung ist, ist auch eine Verschlusskappe mit Flaschenbehältnis, bei welcher die Leisten 33 durch Eindrücken von Abschnitten 36 der Mantelwand der Verschlusskappe 1 in 90° versetzten Stellen dazu von der Rastausformung 30 weg abhebbar sind.

.Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher die Ausnehmung 47 als vertikaler Schlitz ausgebildet ist und die den Schlitz bildenden Wandendbereiche durch angeformte, rechtwinklig hierzu verlaufende Rippen 49 verstärkt sind.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher der mit dem Rastvorsprung 5' zusammenwirkende Ring R2 an die Sicherungswand R3 angebunden ist.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher der angebundene Ring R2 bandartig gestaltet ist mit einem an die Sicherungswand R3 angepassten ovalen Grundriss.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher die Sicherungswand R3 bezüglich des angebundenen Ringes R2 nach radial innen versetzt angeordnet ist.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher die Sicherungswand R3 mit der durch den Lösungsdruck bewegten Kappenwand 44 verbunden ist.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher die Rastausformung 45 über einen Rand 17 eines Stutzens 13 vorspringend angeordnet ist.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher die Rastausformung 45 paarig vorgesehen ist.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher an dem Einsatzteil 2 oder dem Flaschenhals 3 ein mit einer Anschlagkante 51 einer Drehrast-Ausformung 50 zusammenwirkender Gegenvorsprung 53 ausgebildet ist.

Gegenstand der Erfindung, der allein oder in Kombination mit einem der vorbeschriebenen Merkmalen von Bedeutung ist, ist auch eine Kindersicherungs-Verschlusskappe für ein Flascheribehältnis, bei welcher die Drehrast-Ausformung 50 im Grundriss hakenförmig ausgebildet ist, bildend eine Fangecke 52 für den zugehenden Gegenvorsprung 53.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher der Gegenvorsprung 53 durch eine Stufenkante 54 des bandartigen Ringes R2 gebildet ist.

Gegenstand der Erfindung, der allein oder in Kombination mit einem der vorbeschriebenen Merkmalen von Bedeutung ist, ist auch eine Kindersicherungs-Verschlusskappe für ein Flaschenbehältnis, bei welcher der Kappenwand 44 in Lösungsdruckrichtung ihres Betätigungs-Abschnitts 36 eine überwindbare Ringstufe 56 radial innen vorgeschaltet ist und der korrespondierende Verschlusskappen-Rand einen mit der Ringstufe 56 zusammenwirkenden Wulst 5 aufweist.

## Patentansprüche

1. Mit einem Flaschenbehältnis (4) zusammenwirkende Kindersicherungs-Verschlusskappe (1), wobei an dem Flaschenhals (3) des Flaschenbehältnisses (4) ein Rastvorsprung (5) und an der Verschlusskappe (1) ein Untergreifvorsprung (6') ausgebildet ist, wobei weiter der Verschlusskappe (1) ein Einsatzteil (2) zugeordnet ist, welches Einsatzteil (2) auf dem Flaschenhals (3) befestigbar ist, und dass das Einsatzteil (2) ferner Mittel aufweist zur drehgesicherten Halterung auf den Flaschenhals (3) und dass die auf das Einsatzteil (2) aufprellbare Verschlusskappe (1) von dem Einsatzteil (2) abschraubbar ist, wozu an dem Einsatzteil (2) ein Untergreifvorsprung (6) ausgebildet ist zur Zusammenwirkung mit dem Rastvorsprung (5) an dem Flaschenbehältnis (4), dass ferner der Untergreifvorsprung (6) des Einsatzteiles (2) an einem umfangsmäßig umlaufenden, ovalen Ring (R1) ausgebildet ist, der in Umfangsrichtung einen zum Überlaufen des Rastvorsprunges (5) ausreichenden, unter elastischer Rückstellung nutzbaren Längenvorrat (L) aufweist, dass überdies das Einsatzteil (2) oder der Flaschenhals (3) in einem Bereich oberhalb des Rastvorsprunges (5') eine Rastausformung (45) aufweist, die einem Gegenvorsprung (46) in Form einer Ausnehmung (47) an der Verschlusskappe (1) zusammenwirkt, welche Ausnehmung (47) in einer zu der Kappenwand (44) der Verschlusskappe (1) gesonderten und radial innen hierzu angeordneten, im Grundriss ovalen Sicherungswand (R3) ausgebildet ist und welche Ausnehmung (47) als vertikaler Schlitz ausgebildet ist, wobei die den Schlitz bildenden Wandendbereiche durch angeformte, rechtwinklige hierzu verlaufende Rippen (49) verstärkt sind, wobei die Verschlusskappe (1) eine Kappendecke (43) und eine rechtwinklige oder konusförmige zum Flaschenbehältnis (4) hin ausgerichtete, also nach unten weisende Kappenwand (44) aufweist, **dadurch gekennzeichnet, dass** die Rippen (49) an die Kappenwand (44) angebunden sind und/oder dass die Sicherungswand (R3) an der Kappenwand (44) über ortsverschieden dazu liegende Stege (61) angebunden ist, dies vermittels einer von der Sicherungswand (R3) zu der Kappenwand (44) hin verlaufenden, sich vertikal erstreckenden Rippe (49) bzw. des Steges (61), die sich je über einen Vertikalabschnitt über die Höhe (H) der Sicherungswand (R3) erstrecken.

2. Verschlusskappe mit Flaschenbehältnis nach Anspruch 1, **dadurch gekennzeichnet, dass** die Rippe (49) und/oder der Steg (61) keilförmig sind in zur Kappendecke (43) gehender Verjüngung.

3. Verschlusskappe mit Flaschenbehältnis nach einem oder mehreren der vorhergehenden Ansprüche **dadurch gekennzeichnet, dass** die Wandstärke der Rippen (49) größer ist als die Dicke der Sicherungswand (R3).

4. Verschlusskappe mit Flaschenbehältnis nach einem oder mehreren der vorhergehenden Ansprüche **dadurch gekennzeichnet, dass** hinsichtlich der ortsverschiedenen Lage der Rippen (49) zu den Stegen (61) die Rippen (49) in einer die Längsmittelachse (x-x) der Verschlusskappe (1) schneidenden Diametralen liegen und die Stege (61) in einer Winkelhalbierenden hierzu, in Verbindung stehend zum Bereich der Eindrück-Abschnitte (36).

5. Verschlusskappe mit Flaschenbehältnis nach einem oder mehreren der vorhergehenden Ansprüche **dadurch gekennzeichnet, dass** der Rastvorsprung (5) an einem eine Halsöffnung (11) aufweisenden Flaschenhals (3) ausgebildet ist und dass der Rastarm (7) im Wesentlichen parallel zu einer Längsmittelachse (x-x) der Halsöffnung (11) verläuft.

6. Kindersicherungs-Verschlusskappe (1) für ein Flaschenbehältnis (4), nach einem oder mehreren der vorhergehenden Ansprüchen **gekennzeichnet durch** Gegenvorsprünge (32) bildende, spiegelbildlich ausgerichtete Leisten (33), die im Querschnitt aufeinander zu gerichtet sind derart, dass ihre freien Enden zwischen sich eine Öffnung (35) belassen zur Aufnahme einer Rastausformung (30) des Flaschenbehältnisses (4) des Einsatzteiles (2).

7. Kindersicherungs-Verschlusskappe nach Anspruch 6, **dadurch gekennzeichnet, dass** die eine Leiste (33) durch die Rastausformung (30), sich wieder rückstellend, überlaufbar ist und die andere Leiste (33) einen Drehsperranschlag für die Verschlusskappe (1) bildet.

8. Kindersicherungs-Verschlusskappe für eine Flaschenbehältnis, nach einem oder mehreren der vorhergehenden Ansprüche, **dadurch gekennzeichnet, dass** das Einsatzteil (2) oder der Flaschenhals (3) in einem Bereich oberhalb des Rastvorsprungs (5') eine Rastausformung (45) aufweist, die einem Gegenvorsprung (46) in Form einer Ausnehmung (47) an der Verschlusskappe (1) zusammenwirkt.

9. Kindersicherungs-Verschlusskappe für ein Flaschenbehältnis, nach einem oder mehreren der vorhergehenden Ansprüche, **dadurch gekennzeichnet, dass** die Ausnehmung (47) in einer zu der Kappenwand (44) der Verschlusskappe (1) gesonderten und radial innen hierzu angeordneten Sicherungswand (R3) ausgebildet ist.

10. Kindersicherungs-Verschlusskappe für ein Flaschenbehältnis, nach einem oder mehreren der vorhergehenden Ansprüche, **dadurch gekennzeichnet, dass** die Sicherungswand (R3) einen ovalen Grundriss aufweist.

## Claims

1. Childproof closure cap (1) which interacts with a bottle vessel (4), a latching projection (5) being formed on the bottle neck (3) of the bottle vessel (4), and an engage-under projection (6') being formed on the closure cap (1), an insert part (2) furthermore being associated with the closure cap (1), which insert part (2) can be secured to the bottle neck (3), and that the insert part (2) furthermore has means for holding on the bottle neck (3) in a manner secured against rotation, and that the closure cap (1), which can be knocked onto the insert part (2), can be unscrewed from the insert part (2), for which purpose an engage-under projection (6) is formed on the insert part (2) in order to interact with the latching projection (5) on the bottle vessel (4), that furthermore the engage-under projection (6) of the insert part (2) is formed on a circumferentially encircling, oval ring (R1) which, in the circumferential direction, has a length reserve (L) which is sufficient to move over the latching projection (5) and can be utilized with elastic restoring, that moreover the insert part (2) or the bottle neck (3), in a region above the latching projection (5'), has a latching shaped-out portion (45) which interacts with a mating projection (46) in the form of a recess (47) on the closure cap (1), which recess (47) is formed in a security wall (R3) which is separate from the cap wall (44) of the closure cap (1), is disposed radially inwardly with respect thereto and has an oval basic contour, and which recess (47) is formed as a vertical slot, the wall end regions which form the slot being reinforced by integrally molded ribs (49) running at right angles thereto, the closure cap (1) having a cap cover (43) and a rectangular or conical cap wall (44) which is directed toward the bottle vessel (4), i.e. faces downward, **characterized in that** the ribs (49) are attached to the cap wall (44) and/or **in that** the security wall (R3) is attached to the cap wall (44) via webs (61) located at a different position relative thereto, this being effected by means of a rib (49), which runs from the security wall (R3) toward the cap wall (44) and extends vertically, or the web (61), which each extend over a vertical section over the height (H) of the security wall (R3).

2. Closure cap with bottle vessel according to Claim 1, **characterized in that** the rib (49) and/or the web (61) are wedge-shaped, tapering toward the cap cover (43).

3. Closure cap with bottle vessel according to one or more of the preceding claims, **characterized in that** the wall thickness of the ribs (49) is greater than the thickness of the security wall (R3).

4. Closure cap with bottle vessel according to one or more of the preceding claims, **characterized in that** with regard to the different position of the ribs (49) with respect to the webs (61), the ribs (49) are located in a diametral which intersects the longitudinal center axis (x-x) of the closure cap (1), and the webs (61) are located in an angle bisector thereto, connected with the region of the depression sections (36).

5. Closure cap with bottle vessel according to one or more of the preceding claims, **characterized in that** the latching projection (5) is formed on a bottle neck (3) which has a neck opening (11), and **in that** the latching arm (7) runs substantially parallel to a longitudinal center axis (x-x) of the neck opening (11).

6. Childproof closure cap (1) for a bottle vessel (4), according to one or more of the preceding claims, **characterized by** strips (33) which form mating projections (32), are aligned mirror-symmetrically and, in cross section, are directed toward one another in such a manner that their free ends, between them, leave an opening (35) for accommodating a latching shaped-out portion (30) of the bottle vessel (4) of the insert part (2).

7. Childproof closure cap according to Claim 6, **characterized in that** the latching shaped-out portion (30) can move over one strip (33), subsequently restoring itself, and the other strip (33) forms a rotation-blocking stop for the closure cap (1).

8. Childproof closure cap for a bottle vessel, according to one or more of the preceding claims, **characterized in that** the insert part (2) or the bottle neck (3), in a region above the latching projection (5'), has a latching shaped-out portion (45) which interacts with a mating projection (46) in the form of a recess (47) on the closure cap (1).

9. Childproof closure cap for a bottle vessel, according to one or more of the preceding claims, **characterized in that** the recess (47) is formed in a security wall (R3) which is separate from the cap wall (44) of the closure cap (1) and is disposed radially inwardly with respect thereto.

10. Childproof closure cap for a bottle vessel, according to one or more of the preceding claims, **characterized in that** the security wall (R3) has an oval basic contour.

## Revendications

1. Capuchon (1) de fermeture de sécurité enfant coopérant avec un récipient (4) en forme de bouteille, dans lequel au niveau du goulot (3) du récipient (4), se trouve une saillie d'encliquetage (5) et, au niveau du capuchon de fermeture (1), se trouve une saillie inférieure (6'), dans lequel en outre, au capuchon de fermeture (1), est associé une partie d'insertion (2) qui peut être fixée sur le goulot (3) et la partie d'insertion (2) comprend en outre des moyens pour le maintien bloqué en rotation sur le goulot (3) et le capuchon de fermeture (1) pouvant être mis en butée sur la partie d'insertion (2) est susceptible d'être dévissé de la partie d'insertion (2), une saillie inférieure (6) étant formée sur la partie d'insertion (2), pour coopérer avec la saillie d'encliquetage (5) sur le récipient (4), la saillie inférieure (6) de la partie d'insertion (2) étant en outre formée sur une bague ovale (R1) s'étendant sur la circonférence, qui présente une réserve de longueur (L) pouvant être utilisée sous l'action d'un rappel élastique, suffisant pour passer par dessus la saillie d'encliquetage (5) dans le sens de la circonférence, la partie d'insertion (2) ou le goulot (3) comprenant en outre, dans une zone au-dessus de la saillie d'encliquetage (5'), une saillie d'encliquetage (45) qui coopère avec une saillie opposée (46) qui a la forme d'un évidement (47) sur le capuchon de fermeture (1), lequel évidement (47) est aménagé dans une paroi de sécurité (R3) de contour ovale et séparée de la paroi (44) du capuchon de fermeture (1) et disposé à l'intérieur radialement par rapport à celle-ci, et lequel évidement (47) présente la forme d'une fente verticale, de sorte que les zones de paroi constituant la fente soient renforcées par des nervures (49) moulées et perpendiculaires à celles-ci, le capuchon de fermeture (1) comprenant une partie supérieure (43) et une paroi de capuchon (44), orientée de manière perpendiculaire ou conique par rapport au récipient (4), donc orientée vers le bas, **caractérisé en ce que** les nervures (49) sont reliées à la paroi du capuchon (44) et/ou **en ce que** la paroi de sécurité (R3) est reliée à la paroi du capuchon (44) par l'intermédiaire de barrettes (61) situées à des endroits différents, cela à l'aide de la nervure (49) ou de la barrette (61) s'étendant verticalement et courant de la paroi de sécurité (R3) vers la paroi du capuchon (44), et qui s'étendent chacune sur une partie verticale sur la hauteur (H) de la paroi de sécurité (R3).

2. Capuchon de fermeture avec récipient selon la revendication 1, **caractérisé en ce que** la nervure (49) et/ou la barrette (61) ont une forme conique avec un rétrécissement orienté vers la partie supérieure du capuchon (43).

3. Capuchon de fermeture avec récipient selon l'une ou plusieurs des revendications précédentes, **caractérisé en ce que** l'épaisseur des parois des nervures (49) est supérieure à l'épaisseur de la paroi de sécurité (R3).

4. Capuchon de fermeture avec récipient selon l'une ou plusieurs des revendications précédentes, **caractérisé en ce que**, en ce qui concerne la position différente des nervures (49) par rapport aux barrettes (61), les nervures (49) se trouvent sur des diamètres qui coupent l'axe central longitudinal (x-x) du capuchon de fermeture (1) et les barrettes (61) se trouvent sur leur bissectrice, en relation avec la zone (36) de pressage.

5. Capuchon de fermeture avec récipient selon l'une ou plusieurs des revendications précédentes, **caractérisé en ce que** la saillie d'encliquetage (5) est formée sur un goulot (3) comprenant une ouverture (11)de goulot et **en ce que** le bras d'encliquetage (7) est sensiblement parallèle à un axe central longitudinal (x-x) de l'ouverture (11) de goulot.

6. Capuchon (1) de fermeture de sécurité enfant pour un récipient (4) selon l'une ou plusieurs des revendications précédentes, **caractérisé par** des baguettes (33) orientées en symétrie spéculaire, constituant des saillies opposées (32), qui sont orientées les unes vers les autres en section transversale de telle sorte que leurs extrémités libres laissent entre elles une ouverture (35) pour le logement d'une moulure d'encliquetage (30) du récipient (4) de la partie d'insertion (2).

7. Capuchon de fermeture de sécurité enfant selon la revendication 6, **caractérisé en ce qu'**une des baguettes (33) peut être recouverte par la moulure d'encliquetage (30), en revenant à nouveau à la forme initiale, et l'autre baguette (33) constitue une butée de blocage en rotation pour le capuchon de fermeture (1).

8. Capuchon de fermeture de sécurité enfant pour un récipient, selon l'une ou plusieurs des revendications précédentes, **caractérisé en ce que** la partie d'insertion (2) ou le goulot du récipient (3) comprend, dans une zone au-dessus de la saillie d'encliquetage (5'), une moulure d'encliquetage (45) qui coopère avec une saillie opposée (46) sous la forme d'un évidement (47) sur le capuchon de fermeture (1).

9. Capuchon de fermeture de sécurité enfant pour un récipient, selon l'une ou plusieurs des revendications précédentes, **caractérisé en ce que** l'évidement (47) est formé dans une paroi (44) séparée du capuchon de fermeture (1) et une paroi de sécurité (R3) disposée radialement à l'intérieur par rapport à celle-ci.

10. Capuchon de fermeture de sécurité enfant pour un récipient, selon l'une ou plusieurs des revendications précédentes, **caractérisé en ce que** la paroi de sécurité (R3) présente un contour ovale.
